# EUROPÄISCHE PATENTSCHRIFT

(11) **EP 0 848 918 B1**
(45) Veröffentlichungstag und Bekanntmachung des Hinweises auf die Patenterteilung: **31.10.2001**
(21) Anmeldenummer: 97122578.4
(22) Anmeldetag: 19.12.1997
(51) Int. Cl.: A44C 17/02

(54) **Schmuckstück mit Trägerteil und abnehmbarem Schmuckelement**
Jewel provided with a removable element
Bijou pourvu d'un élément interchangeable

(30) Priorität: 19.12.1996 DE 19653163; 14.11.1997 DE 19750613
(43) Veröffentlichungstag der Anmeldung: 24.06.1998
(73) Patentinhaber: Ehinger-Schwarz GmbH & Co. KG, 89073 Ulm (DE)
(72) Erfinder: Schwarz, Wolf-Peter, 89073 Ulm (DE)
(74) Vertreter: Körber, Wolfhart, Dr. rer.nat.

(56) Entgegenhaltungen:
- DE-C- 851 419
- FR-A- 2 329 224
- FR-A- 2 640 855
- FR-A- 2 667 486

## Beschreibung

Die Erfindung betrifft ein Schmuckstück mit einem Trägerteil, wie etwa einem Ring, einer Brosche, einem Armband, einer Kette, einer Ziermanschette od.dgl. und einem an diesem Trägerteil abnehmbar befestigbaren Schmuckelement, wie etwa einem Edelstein, einer Perle oder einem aus Edelmetall gefertigten Schmuckteil.

Ein derartiges Schmuckstück ist beispielsweise aus der deutschen Patentschrift 2 306 657 bekannt. Das Schmuckstück wird dort mittels einer Koppelmechanik nach Art eines Druckknopfes an dem Trägerteil befestigt. So können mit einem Trägerteil, wie beispielsweise einem Ring, verschiedene Schmuckelemente, die die entsprechende Koppelmechanik aufweisen, getragen werden. Ein Nachteil dieses bekannten Schmuckstückes liegt jedoch darin, daß ein unbeabsichtigtes Lösen der Druckverbindung bei starken Zugbelastungen, z.B. beim Hängenbleiben an einem Kleidungsstück od. dgl., nicht ausgeschlossen werden kann. Weiterhin ist der Koppelmechanismus mechanisch aufwendig und läßt sich bei manchen Schmuckelementen, wie etwa Edelsteinen oder Perlen, nur schwierig zu einem ästhetisch befriedigenden Gesamteindruck verarbeiten.

Ein anderes Verfahren zur Befestigung von Schmuckelementen an einem Trägerteil ist der Spannring, bei dem ein offener Ring als Trägerteil dient, der einen lose eingesetzten Edelstein od.dgl. unter Spannung sicher in seiner Fassung hält. Ein Austauschen des Edelsteines kann in diesem Falle jedoch vom Träger des Schmuckes nicht selbst, sondern muß von fachlich geschultem Personal durchgeführt werden. Außerdem sind für einen solchen Spannring aufwendige Materialien, wie beispielsweise Platinlegierungen, erforderlich.

In der deutschen Patentschrift 851419 ist ein Schmuckstück mit einem Trägerteil wie z.B. einem Anhänger, einer Brosche, einem Ring oder dergleichen, und einem abnehmbaren Schmuckelement beschrieben, bei dem zur Fixierung des Schmuckelementes am Trägerteil elastisch bewegbare Haltestifte zum Eingriff in im Schmuckelement ausgebildete Ausnehmungen angeordnet sind.

In der FR-A-2667486 ist ein Schmuckstück mit einem Trägerteil in Form eines Ringes und einem abnehmbaren Schmuckelement beschrieben, bei dem das Schmuckelement mittels eines Steges abnehmbar am Trägerteil fixiert ist, wobei der Steg durch eine im Schmuckelement ausgebildete Bohrung geführt ist und wenigstens ein elastisch einschiebbares Endteil aufweist, das in im Trägerteil ausgebildeten Vertiefungen einschiebbar ist.

Der Erfindung liegt die Aufgabe zugrunde, ein Schmuckstück mit einem Trägerteil und einem abnehmbaren und vielseitig verwendbaren Schmuckelement so auszubilden, daß das Schmuckelement einerseits von dessen Träger ohne Schwierigkeiten abnehm- und wiedereinsetzbar ist, andererseits ein unbeabsichtigtes Lösen der Verbindung zwischen Trägerteil und Schmuckelement sicher verhindert wird.

Gelöst wird diese Aufgabe mit einer ersten Ausführungsform durch das in Anspruch 1 beschriebene Schmuckstück, bei dem zur Fixierung des Schmuckelementes am Trägerteil elastisch bewegbare Haltestifte zum Eingriff in im Schmuckelement ausgebildete Ausnehmungen angeordnet sind und das dadurch gekennzeichnet ist, daß die Ausnehmungen durch eine Durchgangsbohrung im Schmuckelement gebildet werden. Dadurch läßt sich das Schmuckelement nicht nur mit dem Trägerteil, sondern beispielsweise auch zusammen mit anderen Schmuckelementen als Kette tragen. Vorzugsweise ist das Schmuckelement bezüglich der Durchgangsbohrung rotationssymmetrisch ausgebildet.

Vorteilhaft sind an dem Trägerteil einander gegenüberliegend angeordnete Haltestifte vorhanden, die in beide Enden der Durchgangsbohrung eingreifen. Die Haltestifte können mittels einer Feder elastisch gegenüber dem Trägerteil abgestützt sein.

In einem Ausführungsbeispiel weisen die Haltestifte einen umfangsseitigen Flanschabschnitt auf. Im Trägerteil kann ein Schlitz ausgebildet sein, durch den der Flanschabschnitt wenigstens eines der Haltestifte zur Bewegung zwischen einer Fixierungsposition und einer Austauschposition des Schmuckelementes zugänglich ist.

Vorzugsweise können die Haltestifte durch Angreifen eines geeigneten Werkzeuges, wie einer Spezialzange, am Flanschabschnitt bewegt werden.

Zur leichteren Herausnehmbarkeit des Schmuckelementes weisen die Haltestifte vorzugsweise abgerundete Endkappen auf.

Die obige Aufgabe wird gemäß einer weiteren Ausführungsform durch das im Anspruch 5 beschriebene Schmuckstück gelöst, das ein Trägerteil und ein abnehmbares Schmuckelement aufweist, wobei das Schmuckelement mittels eines Steges abnehmbar am Trägerteil fixiert ist, wobei der Steg durch eine am Schmuckelement ausgebildete Bohrung geführt wird und wenigstens ein elastisch einschiebbares Endteil aufweist, das in im Trägerteil ausgebildeten Vertiefungen einschiebbar ist, dadurch gekennzeichnet, daß zwischen dem wenigstens einem Endteil und zumindest einer der Vertiefungen eine Rastverbindung gebildet ist, die nur mittels eines Werkzeuges lösbar ist, und daß im Trägerteil anschließend an wenigstens eine der Vertiefungen eine Durchgangsbohrung ausgebildet ist, die einen Durchmesser aufweist, der kleiner ist als der Querschnitt des Endteiles des Steges und durch welche das elastisch einschiebbare Endteil des Steges eindrückbar und das Schmuckelement dadurch lösbar ist.

Die Halterung des Schmuckelementes am Trägerteil mittels des Steges ermöglicht einerseits eine sichere Verbindung beider Teile und erlaubt andererseits ein einfaches Entfernen und Wiedereinsetzen des Schmuckelementes. Desweiteren erfordert die erfindungsgemäße lösbare Verbindung von Trägerteil und Schmuckelement lediglich zwei Vertiefungen im Trägerteil und eine Bohrung im Schmuckelement, wodurch dem Schmuckdesigner vielfältige Variationsmöglichkeiten bei der Gestaltung des Schmuckstückes gegeben sind. Die Bohrungen und Vertiefungen sind weitgehend unsichtbar, so daß der ästhetische Gesamteindruck des Schmuckstückes gewahrt bleibt.

Durch die erfindungsgemäße Durchgangsbohrung, durch welche das verschiebbare Endteil des Steges beispielsweise mit einer Stecknadel oder dergleichen betätigbar ist, kann ein unbeabsichtigtes Betätigen des Verschlusses sicher verhindert werden.

Der Steg kann abgerundete Kappen aufweisen, die beim Eindrücken des wenigstens einen elastisch verschiebbaren Endteils leicht aus den Vertiefungen entfembar sind. Zur weiteren Vereinfachung der Austauschbarkeit des Schmuckelementes können im Trägerteil an die Vertiefung anschließende Ausfräsungen ausgebildet sein.

Der Steg kann auch als Federsteg mit hohlzylinderförmigem Hauptteil ausgebildet sein, in dem sich eine Spiralfeder befindet, welche eine nach außen wirkende Kraft auf beidseitig befestigte einschiebbare Endteile ausübt.

Das Schmuckelement kann auch um den Steg drehbar angeordnet sein.

Bevorzugte Ausführungsbeispiele der Erfindung werden anhand der beiliegenden Zeichnung beschrieben, in der
- Fig. 1: eine schematische Darstellung eines ersten Ausführungsbeispieles eines erfindungsgemäßen Schmuckstückes ist;
- Fig. 2: eine Detailansicht eines Haltestiftes des Schmuckstückes von Fig. 1; und
- Fig. 3: eine Aufsicht der Stirnfläche des Trägerteiles entlang der Richtung III-III in Fig. 1 ist;
- Fig. 4: als zweites Ausführungsbeispiel einen Ring, der als Trägerteil dient, mit abnehmbarem, kugelförmigem Schmuckelement zeigt und
- Fig. 5: in vergrößerter Darstellung einen Steg zur Verbindung von Trägerteil und Schmuckelement zeigt.

Die Erfindung wird anhand des ersten Ausführungsbeispieles beschrieben, bei dem das Trägerteil 1 als Ring und das Schmuckelement 2 kugelförmig ausgebildet sind. Es sei jedoch erwähnt, daß das Trägerteil beliebige andere Formen annehmen kann und beispielsweise als Brosche, als Armband, als Kette, als Ziermanschette od.dgl. ausgebildet sein kann. Auch das Schmuckelement ist keinesfalls auf die Kugelform beschränkt. Es kann sich dabei auch um einen geschliffenen Edelstein beliebiger Form, um ovale oder polygonförmige Schmuckelemente oder um andere, nicht rotationssymmetrische Formen handeln.

Wie in Fig. 1 dargestellt ist, weist das Trägerteil 1 elastisch bewegbare Haltestifte 3 und das Schmuckelement 2 eine zentrale Durchgangsbohrung 4 auf. Das Schmuckelement 2 wird durch Einschieben in die Öffnung des Trägerteiles 1 angebracht und durch Eingreifen der Haltestifte 3 in der Bohrung 4 fixiert. Es ist jedoch offensichtlich, daß zur Fixierung des Schmuckelementes 2 keine Durchgangsbohrung erforderlich ist. Beidseitige Vertiefungen oder Sackbohrungen sind ebenfalls möglich. Die Durchgangsbohrung hat jedoch den Vorteil, daß das Schmuckelement 2 zusammen mit anderen Schmuckelementen auch beispielsweise als Kette getragen werden kann.

In Fig. 2 ist der Haltestiftmechanismus im Detail dargestellt. Der Haltestift 3 ist in Radialrichtung in einer in dem Trägerteil 1 ausgebildeten Öffnung beweglich und stützt sich mittels einer Feder 5 elastisch gegen die Rückwand der Öffnung ab. Ein fest mit dem Haltestift 3 verbundener Flanschabschnitt 6 verhindert ein Herausfallen des Stiftes 3 aus der Öffnung. Vorzugsweise ist, wie am besten aus Fig. 3 ersichtlich ist, in der Ringebene zum Zentrum des Ringes 1 hin ein schmaler Schlitz 7 ausgebildet. Durch diesen Schlitz 7 ist der Flanschabschnitt 6 des Haltestiftes 3 mittels eines geeigneten Werkzeuges, beispielsweise einer schmalen Zange, zugängig. Zum Lösen des Schmuckelementes 2 von dem Trägerteil 1 wird mittels des Werkzeuges der Flanschabschnitt 6 und damit der Haltestift 3 in die Öffnung des Trägerteils hineingedrückt, wodurch das Schmuckelement 2 freigegeben wird.

Die Erfindung ermöglicht ein Schmuckstück, bei dem Trägerteil und Schmuckelement variabel einsetzbar sind. Das Schmuckelement ist sicher am Trägerteil fixiert und kann dennoch vergleichsweise einfach vom Trägerteil entfernt werden. Der Befestigungsmechanismus und auch der Schlitz zur Betätigung der Haltestifte ist weitgehend unsichtbar, so daß ein ästhetisch befriedigender Gesamteindruck des Schmuckstückes ermöglicht wird.

Die Erfindung wird anhand des in den Figuren 4 und 5 gezeigten zweiten Ausführungsbeispiels beschrieben, in dem das Trägerteil 1 als Ring ausgebildet ist. Alternativ kann das Trägerteil jedoch eine Brosche, ein Armreif, ein Ohrring, eine Manschette, eine Ziernadel oder ein anderes Schmuckstück sein. Bei dem Ausführungsbeispiel ist das Schmuckelement 2 kugelförmig, beispielsweise aus Edelstein oder als Perle ausgebildet. Das Schmuckelement kann aus jedem geeigneten Material gefertigt sein und kann eine beliebige Form aufweisen, wobei eine rotationssymmetrische Form jedoch wegen der Drehbarkeit um den Steg 3a besonders bevorzugt ist.

Der offene Ring 1 weist an den Stirnseiten der Öffnung beidseitig Vertiefungen 5a auf, in deren Verlängerung Durchgangsbohrungen 6a mit kleinem Durchmesser ausgeführt sind. In die Vertiefungen 5a passen die abgerundeten Kappen der beweglichen Endteile 7a des Steges 3a. Vorzugsweise werden die Endteile 7a mittels einer Spiralfeder 8a nach außen gedrückt, so daß diese nur gegen die Federkraft nach innen eindrückbar sind. Im Schmuckelement 2 ist eine Durchgangsbohrung 4a ausgebildet, in die das Schmuckelement 2 einschiebbar ist.

Das Schmuckelement 2 wird am Trägerteil 1 befestigt, indem man den Steg 3a in die Durchgangsbohrung 4a schiebt und das Schmuckelement 2 dann in die Öffnung des Ringes 1 schiebt, bis die Endteile 7a des Steges 3a in die Vertiefungen 5a einrasten. Zum Entfernen des Schmuckelementes 2 führt man einen spitzen Gegenstand, wie beispielsweise eine Stecknadel oder eine aufgebogene Heftklammer, durch die gestrichelt dargestellte Durchgangsbohrung 6a im Ring 1 und drückt mit dieser das Endteil 7a des Steges 3a zusammen, bis dieser aus der entsprechenden Vertiefung 5a herausnehmbar ist.Die abgerundete Form der Endteile 7a des Steges 3a sowie die entsprechend geformten Vertiefungen 5a ermöglichen ein leichtes Herausnehmen des Schmuckelementes 2. Diesem Zweck können auch (nicht dargestellte) Ausfräsungen dienen, die unterhalb an die Vertiefungen 5a anschließend in den Stirnseiten der Öffnung des Ringes 1 ausgebildet sein können.

Das erfindungsgemäße Schmuckstück ermöglicht die einfache Befestigung und Entfernung von verschiedenen Schmuckelementen an einem Trägerteil, wobei gleichzeitig ein unbeabsichtigtes Lösen der Verbindung zwischen Trägerteil und Schmuckelement sicher verhindert wird.

## Patentansprüche

1. Schmuckstück, aufweisend ein Trägerteil (1) wie etwa ein Ring oder eine Brosche und ein abnehmbares Schmuckelement (2), bei dem zur Fixierung des Schmuckelementes (2) am Trägerteil (1) elastisch bewegbare Haltestifte (3) zum Eingriff in im Schmuckelement (2) ausgebildete Ausnehmungen (4) angeordnet sind,
**dadurch gekennzeichnet,**
**daß** die Ausnehmungen (4) durch eine Durchgangsbohrung im Schmuckelement (2) gebildet werden.

2. Schmuckstück nach Anspruch 1,
**dadurch gekennzeichnet,**
**daß** die Haltestifte (3) mittels Federn (5) elastisch gegenüber dem Trägerteil (1) abgestützt sind und daß die Haltestifte (3) einen umfangsseitigen Flanschabschnitt (6) aufweisen.

3. Schmuckstück nach Anspruch 2,
**dadurch gekennzeichnet,**
**daß** im Trägerteil (1) ein Schlitz (7) ausgebildet ist, durch den der Flanschabschnitt (6) zur Bewegung wenigstens eines der Haltestifte (3) zwischen einer Fixierungsposition und einer Austauschposition des Schmuckelementes (2) zugänglich ist.

4. Schmuckstück nach Anspruch 3,
**dadurch gekennzeichnet,**
**daß** das Trägerteil (1) ein Ring ist und der Schlitz (7) in der Ringebene zum Zentrum des Ringes hin ausgebildet ist.

5. Schmuckstück, aufweisend ein Trägerteil (1) wie etwa ein Ring oder eine Brosche und ein abnehmbares Schmuckelement (2), wobei
das Schmuckelement (2) mittels eines Steges (3a) abnehmbar am Trägerteil (1) fixiert ist, wobei der Steg (3a) durch eine im Schmuckelement (2) ausgebildete Bohrung (4a) geführt wird und wenigstens ein elastisch einschiebbares Endteil (7a) aufweist, das in im Trägerteil (1) ausgebildeten Vertiefungen (5a) einschiebbar ist,
**dadurch gekennzeichnet,**
**daß** zwischen dem wenigstens einen Endteil (7a) und zumindest einer der Vertiefungen (5a) eine Rastverbindung gebildet ist, die nur mittels eines Werkzeuges lösbar ist, und daß im Trägerteil (1) anschließend an wenigstens eine der Vertiefungen (5a) eine Durchgangsbohrung (6a) ausgebildet ist, die einen Durchmesser aufweist, der kleiner ist als der Querschnitt des Endteils (7a) des Steges (3a) und durch welche das elastisch einschiebbare Endteil (7) des Steges (3) eindrückbar und das Schmuckelement (2) dadurch lösbar ist.

6. Schmuckstück nach einem der vorhergehenden Ansprüche,
**dadurch gekennzeichnet,**
**daß** die Haltestifte (3) bzw. Endteile (7a) abgerundete Endkanten aufweisen, so daß die Haltestifte (3) bzw. der Steg (3a) durch Eindrücken der wenigstens einen elastisch einschiebbaren abgerundeten Endkante leicht aus der entsprechenden Ausnehmung (4) bzw. Vertiefung (5a) entnehmbar ist.

7. Schmuckstück nach Anspruch 5 oder 6,
**dadurch gekennzeichnet,**
**daß** der Steg (3a) als Federsteg mit einem hohlzylinderförmigen Hauptteil ausgebildet ist, an dem beidseitig elastisch einschiebbare abgerundete Endteile (7a) befestigt sind, die mittels einer im hohlzylinderförmigen Hauptteil angeordneten Spiralfeder (8a) elastisch miteinander verbunden sind.

8. Schmuckstück nach einem der vorhergehenden Ansprüche,
**dadurch gekennzeichnet,**
**daß** das Schmuckelement (2) eine bezüglich der Bohrung rotationssymmetrische Form aufweist und daß das Schmuckelement (2) um die Haltestifte (3) drehbar angeordnet ist.

## Claims

1. Item of jewellery, comprising a carrier part (1) such as a ring or brooch and a removable decorative element (2), wherein for fixing the decorative element (2) on the carrier part (1) elastically movable retaining pins (3) are disposed for engagement into recesses (4) formed in the decorative element (2),
**characterized in**
**that** the recesses (4) are formed by a through-bore in the decorative element (2).

2. Item of jewellery according to claim 1,
**characterized in**
**that** the retaining pins (3) are elastically supported relative to the carrier part (1) by means of springs (5) and that the retaining pins (3) comprise a peripheral flanged portion (6).

3. Item of jewellery according to claim 2,
**characterized in**
**that** formed in the carrier part (1) is a slot (7), through which the flanged portion (6) is accessible for moving at least one of the retaining pins (3) between a fixing position and a position of exchange of the decorative element (2).

4. Item of jewellery according to claim 3,
**characterized in**
**that** the carrier part (1) is a ring and the slot (7) is formed in the ring plane towards the centre of the ring.

5. Item of jewellery, comprising a carrier part (1) such as a ring or brooch and a removable decorative element (2), wherein
the decorative element (2) is removably fixed on the carrier part (1) by means of a web (3a), wherein the web (3a) is conveyed through a bore (4a) formed in the decorative element (2) and comprises at least one elastically insertable end part (7a), which is insertable into indentations (5a) formed in the carrier part (1),
**characterized in**
**that** formed between the at least one end part (7a) and at least one of the indentations (5a) is a detent connection, which is releasable only by means of a tool, and that formed in the carrier part (1) adjacent to at least one of the indentations (5a) is a through-bore (6a), which has a diameter smaller than the cross section of the end part (7a) of the web (3a) and through which the elastically insertable end part (7) of the web (3) is pressable inwards and the decorative element (2) is thereby releasable.

6. Item of jewellery according to one of the preceding claims,
**characterized in**
**that** the retaining pins (3) and/or end parts (7a) have rounded-off end edges so that the retaining pins (3) and/or the web (3a) is easily removable from the appropriate recess (4) and/or indentation (5a) by pressing the at least one elastically insertable rounded-off end edge inwards.

7. Item of jewellery according to claim 5 or 6,
**characterized in**
**that** the web (3a) takes the form of a spring web comprising a hollow-cylindrical main part, to both ends of which are fastened elastically insertable rounded-off end parts (7a), which are elastically connected to one another by means of a spiral spring (8a) disposed in the hollow-cylindrical main part.

8. Item of jewellery according to one of the preceding claims,
**characterized in**
**that** the decorative element (2) has a shape which is rotationally symmetrical relative to the bore and that the decorative element (2) is disposed so as to be rotatable about the retaining pins (3).

## Revendications

1. Bijou comprenant une pièce de support (1), sensiblement du type anneau ou broche, et un élément ornemental (2) amovible, bijou dans lequel, en vue de la consignation à demeure de l'élément ornemental (2) sur la pièce de support (1), des tétons d'arrêt (3) mobiles élastiquement sont agencés pour venir en prise dans des évidements (4) ménagés dans l'élément ornemental (2),
**caractérisé par le fait**
**que** les évidements (4) sont formés par un trou traversant pratiqué dans l'élément ornemental (2).

2. Bijou selon la revendication 1,
**caractérisé par le fait**
**que** les tétons d'arrêt (3) prennent appui élastiquement vis-à-vis de la pièce de support (1) au moyen de ressorts (5) ; et par le fait que lesdits tétons d'arrêt (3) présentent une zone périphérique (6) formant collerette.

3. Bijou selon la revendication 2,
**caractérisé par le fait**
**que** la pièce de support (1) comporte une fente (7) à travers laquelle la zone (6) formant collerette est accessible en vue d'imprimer un mouvement à au moins l'un des tétons d'arrêt (3), entre une position de consignation à demeure et une position de remplacement de l'élément ornemental (2).

4. Bijou selon la revendication 3,
**caractérisé par le fait**
**que** la pièce de support (1) est un anneau, et la fente (7) est pratiquée dans le plan de l'anneau, en direction du centre dudit anneau.

5. Bijou comprenant une pièce de support (1), sensiblement du type anneau ou broche, et un élément ornemental (2) amovible, sachant que
ledit élément ornemental (2) est consigné amoviblement à demeure sur la pièce de support (1) au moyen d'une membrure (3a), ladite membrure (3a) étant guidée à travers un perçage (4a) pratiqué dans l'élément ornemental (2), et étant munie d'au moins une partie d'extrémité (7a) insérable élastiquement, qui peut être insérée dans des renfoncements (5a) façonnés dans la pièce de support (1),
**caractérisé par le fait**
**qu'**une liaison par déclic, formée entre la partie d'extrémité (7a) prévue au minimum et au moins l'un des renfoncements (5a), ne peut être dissociée qu'au moyen d'un outil ; et par le fait qu'un perçage traversant (6a), pratiqué dans la pièce de support (1) dans la continuité directe de l'un des renfoncements (5a), présente un diamètre plus petit que la section transversale de la partie d'extrémité (7a) de la membrure (3a), perçage à travers lequel il est possible d'enfoncer la partie d'extrémité (7a) de la membrure (3a), élastiquement insérable, et de dissocier par conséquent l'élément ornemental (2).

6. Bijou selon l'une des revendications précédentes,
**caractérisé par le fait**
**que** les tétons d'arrêt (3) ou les parties d'extrémité (7a) présentent respectivement des arêtes extrêmes arrondies, de sorte que lesdits tétons d'arrêt (3) ou la membrure (3a) peuvent être aisément dégagés de l'évidement (4) ou renfoncement (5a) correspondant, par enfoncement de l'arête extrême arrondie élastiquement insérable, prévue au minimum.

7. Bijou selon la revendication 5 ou 6,
**caractérisé par le fait**
**que** la membrure (3a) est réalisée en tant que membrure élastique dotée d'une partie principale en forme de cylindre creux à laquelle sont fixées, de part et d'autre, des parties d'extrémité (7a) arrondies, élastiquement insérables, solidarisées élastiquement au moyen d'un ressort hélicoïdal (8a) logé dans ladite partie principale en forme de cylindre creux.

8. Bijou selon l'une des revendications précédentes,
**caractérisé par le fait**
**que** l'élément ornemental (2) présente une forme à symétrie de révolution par rapport au perçage ; et par le fait que ledit élément ornemental (2) est agencé à rotation autour des tétons d'arrêt (3).
